# EUROPÄISCHE PATENTSCHRIFT

(11) **EP 0 105 296 B1**
(45) Veröffentlichungstag und Bekanntmachung des Hinweises auf die Patenterteilung: **30.12.1986**
(21) Anmeldenummer: 83901064.2
(22) Anmeldetag: 24.03.1983
(51) Int. Cl.: E05F 15/16

(54) **SCHALTUNGSANORDNUNG FÜR DEN ANTRIEB EINES VERSCHIEBBAREN BAUTEILS IN EINEM KRAFTFAHRZEUG, INSBESONDERE EINES KRAFTFAHRZEUGFENSTERS**
CONTROL CIRCUIT FOR THE DRIVING OF A SLIDING PART OF A MOTOR VEHICLE, PARTICULARLY A WINDOW PANE OF A MOTOR VEHICLE
CIRCUIT DE COMMANDE DE L'ENTRAINEMENT D'UNE PARTIE COULISSANTE D'UN VEHICULE A MOTEUR, EN PARTICULIER D'UNE VITRE D'UN VEHICULE A MOTEUR

(30) Priorität: 02.04.1982 DE 3212324
(43) Veröffentlichungstag der Anmeldung: 18.04.1984
(73) Patentinhaber: AUDI AG, 85045 Ingolstadt (DE)
(72) Erfinder: BIER, Axel, D-6954 Gundelsheim (DE)
(74) Vertreter: Speidel, Eberhardt
(86) Internationale Anmeldenummer: DE8300054
(87) Internationale Veröffentlichungsnummer: WO8303440

## Beschreibung

Die Erfindung bezieht sich auf eine Schaltungsanordnung für den Antrieb eines verschiebbaren Bauteils in einem Kraftfahrzeug, insbesondere eines Kraftfahrzeugfensters, mit den Merkmalen des Oberbegriffes des Anspruches 1.

Bei den bekannten Schaltungsanordnungen dieser Art, siehe GB-A-1 163 389 die für die elektrische Betätigung eines Kraftfahrzeug-Fensters bestimmt sind, liegt die Relaiswicklung in einem Stromkreis, der bei eingeschalteter Zündung geschlossen ist. Dann kann das Fenster durch Betätigen des Betriebsschalters geöffnet oder geschlossen werden während bei ausgeschalteter Zündung ein Öffnen oder Schließen des Fensters nicht möglich ist. Bei der aus der GB-A-1 163 389 bekannten Schaltanordnung besteht auch die Möglichkeit, das oder die Fenster auch bei offener Türe zu betätigen, indem ein Türkontaktschalter vorgesehen wird, der bei geöffneter Tür den Stromkreis der Relaiswicklung schließt. Hiebei besteht jedoch die Gefahr, daß sich die Batterie durch die Stromaufnahme der Relaiswicklung über Nacht entlädt, wenn die Tür versehentlich nicht ganz geschlossen wurde. Außerdem würde die Relaisspule ständig von Strom durchflossen, solange die Zündung eingeschaltet ist, was eine oftmals unerwünschte Wärmeentwicklung und einen hohen Stromverbrauch zur Folge hätte. Schließlich fordern gesetzliche Bestimmungen in verschiedenen Staaten, daß nach dem Ausschalten der Zündung eine Betätigung des Fensters nach dem Öffnen der Fahrertür oder nach dem Öffnen und Wiederschließen der Fahrertür nicht mehr möglich ist.

Der Erfindung liegt die Aufgabe zugrunde, eine Schaltungsanordnung zu schaffen, die einerseits ein Öffnen oder Schließen eines Kraftfahrzeugfensters oder eines anderen verschiebbaren Bauteils, beispielsweise eines Schiebedaches, bei offener Fahrzeugtür bzw. je nach den gesetzlichen Bestimmungen bis zum Öffnen der Fahrertür oder bei offener Fahrertür bis zum Wiederschließen derselben auch dann ermöglicht, wenn die Zündung ausgeschaltet ist, andererseits aber eine so geringe Ruhestromaufnahme hat, daß bei einem versehentlichen Offenbleiben der Tür ein Entladen der Batterie nicht eintreten kann und eine unerwünschte Wärmeentwicklung und ein hoher Energieverbrauch auch bei eingeschalteter Zündung vermieden wird.

Diese Aufgabe wird erfindungsgemäß durch die Merkmale des Kennzeichens des Anspruches 1 gelöst.

Bei der erfindungsgemäßen Schaltungsanordnung wird der Stromkreis der Relaiswicklung erst dann geschlossen, wenn entweder die Zündung eingeschaltet oder der Türkontakt betätigt ist und gleichzeitig der bzw. ein Betriebsschalter eingeschaltet ist. Ohne Betätigung des Betriebsschalters fließt nur ein Ruhestrom von weniger als 1 mA und bei der Verwendung von CMOS-Bausteinen ein solcher von wenigen A, so daß keine nennenswerte Wärmeentwicklung eintreten kann, der Stromverbrauch minimal und bei einer Schaltung mit geschlossenem Türkontakt bei offener Fahrzeugtür auch ein Entladen der Batterie ausgeschlossen ist.

Zweckmäßige Weiterbildungen der Erfindung ergeben sich aus den Unteransprüchen.

Zwei Ausführungsbeispiele der erfindungsgemäßen Schaltungsanordnung sind in der Zeichnung dargestellt.

In Fig. 1 sind mit M1 und M2 die Motoren von zwei Kraftfahrzeug-Fenstern bezeichnet, die für Rechts- und Linkslauf ausgerüstet sind und je nach Drehrichtung das zugeordnete Fenster öffnen oder schließen, wenn ein Betriebsschalter S1 bzw. S2 entsprechend betätigt wird. Die Schalter S1 und S2 sind der Einfachheit halber als einfache Unterbrecherschalter gezeichnet, obgleich in der Praxis wegen der Notwendigkeit, die Motoren umpolen zu müssen, Wechselschalter verwendet werden. Die Betriebsschalter S1 und S2 liegen in Reihe mit einem Relaiskontakt R, der mit dem Pluspol der Fahrzeugbatterie verbunden ist. Wenn der Relaiskontakt R geschlossen ist, so kann durch Betätigung des Schalters S1 der Motor M1 und durch Betätigung des Schalters S2 der Motor M2 eingeschaltet und das zugehörige Fenster entsprechend bewegt werden.

Die Relaiswicklung RW ist einerseits an die Plusleitung 10 angeschlossen und andererseits über eine Leitung 12 mit einer Masseleitung 14 verbindbar, wenn bestimmte Bedingungen vorliegen, nämlich geschlossener Türkontaktschalter TK (d. h. offene Fahrzeugtür) oder geschlossener Zündschalter ZS und gleichzeitig mindestens ein geschlossener Betriebsschalter S1 oder S2. In der Leitung 12 ist ein Transistor T1 angeordnet, dessen Basis über eine Leitung 16 mit einem Widerstand 18 mit dem Ausgang eines ersten Komparators 20 verbunden ist. Der nicht invertierende Eingang dieses Komparators 20 ist über eine Diode 32 mit dem Ausgang eines zweiten Komparators 22 verbunden. Der invertierende Eingang des ersten Komparators 20 ist einerseits durch eine Leitung 24 und den Türkontaktschalter TK und andererseits über einen von dem Zündschalter ZS gesteuerten Transistor T2 mit Masse verbindbar. Bei geschlossenem Türkontaktschalter TK liegt der invertierende Eingang des ersten Komparators 20 direkt an Masse, während bei eingeschalteter Zündung die Basis des Transistors T2 Spannung erhält und den Transistor T2 durchschaltet und dadurch den invertierenden Eingang des ersten Komparators 20 mit der Masseleitung 24 verbindet. Der invertierende Eingang des ersten Komparators 20 ist ferner über einen Widerstand 26 mit der Plusleitung 10 verbunden. Der Widerstand 26 dient als Arbeitswiderstand für den Transistor T2 und verhindert einen Kurzschluß bei geschlossenem Türkontaktschalter TK.

Der invertierende Eingang des zweiten Komparators 22 ist über eine Leitung 28 mit der Plusleitung 10a zwischen dem Relaiskontakt R und den Betriebsschaltern S1 und S2 verbunden. Die Zweige 10 und 10a der Plusleitung sind ferner durch einen hochohmigen Widerstand 30 miteinander in Verbindung, der so ausgelegt ist, daß der Motor M1 oder M2 bei geschlossenem Betriebsschalter S1 oder S2 nicht läuft, aber der Komparator 22 mit der Plusleitung 10 verbunden wird. Der nicht invertierende Eingang des zweiten Komparators 22 ist über einen Widerstand 34 mit der Plusleitung 10 und über eine Diode 40 mit der Masseleitung 14 verbunden.

Schließlich ist der nicht invertierende Eingang des ersten Komparators 20 durch ein RC-Glied, bestehend aus dem Kondensator 36 und dem Widerstand 38, mit der Masse-Leitung 14 verbunden. Die Diode 32 verhindert, daß sich der Kondensator 36 über den zweiten Komparator 22 entladen kann.

Die Wirkungsweise der dargestellten Schaltung ist folgende :
Bei geschlossenem Türkontaktschalter TK und/ oder geschlossenem Zündschalter ZS wird zwar der invertierende Eingang des ersten Komparators 20 an Masse gelegt. Solange jedoch nicht einer der Betriebsschalter S1, S2 betätigt ist, fließt kein Strom zur Basis des Transistors T1, sodaß dieser gesperrt bleibt und die Relaiswicklung RW nicht mit Strom versorgt wird, der Relaiskontakt R also offen bleibt. Bei nicht geschlossenem Schalter S1 oder S2 liegt der invertierende Eingang des zweiten Komparators 22 über die Leitung 28 und den Widerstand 30 an der Plusleitung 10 an, während das Potential am nicht invertierenden Eingang aufgrund des Widerstands 34 und der Diode 40 niedriger ist (Referenzspannungsquelle). Der nicht invertierende Eingang des ersten Komparators 20 wird also nicht mit Spannung versorgt. Wenn einer der Betriebsschalter S1, S2 betätigt ist, so wird der invertierende Eingang des zweiten Komparators 22 über die Wicklung des betreffenden Motors M1 oder M2 mit Masse verbunden. Dadurch wird nun an den nicht invertierenden Eingang des ersten Komparators 20 Spannung angelegt, sodaß der Transistor T1 durchgeschaltet und die Relaiswicklung RW erregt wird. Dadurch wird der Relaiskontakt R geschlossen und der betreffende Motor M1 oder M2 mit Strom versorgt. Die Zeit vom Schließen des Schalters S1 oder S2 bis zum Anziehen des Relais wird dazu benutzt, den Kondensator 36 aufzuladen. Das RC-Glied 36, 38 hat eine Zeitkonstante, die der Zeit entspricht, die zum vollständigen Öffnen oder Schließen des Fensters nötig ist, z. B. 15 s. Das RC-Glied bewirkt, daß der erste Komparator 20 Spannung abgibt, wenn der Relaiskontakt R geschlossen ist. Ohne das RC-Glied würde bei geschlossenem Relaiskontakt R der erste Komparator 20 die Basis des Transistors T1 nicht mit Strom versorgen, da der zweite Komparator 22 keine Spannung abgibt. Wenn der Schalter S1 oder S2 geöffnet wird, bleibt der betreffende Motor stehen.
Sind beide Schalter TK und ZS offen, so wird bei einem Betätigen des Schalters S1 oder S2 der Transistor T1 nicht durchgeschaltet, da der invertierende Eingang des ersten Komparators 20 über den Widerstand 26 auf einem höheren positiven Potential liegt als der nicht invertierende Eingang.

Es ist ersichtlich, daß bei nicht betätigtem Betriebsschalter S1 oder S2 nur ein geringer Betriebsstrom in der Größenordnung von weniger als 1 mA fließt, auch wenn einer der Schalter TK oder ZS geschlossen ist.

Die in Fig. 2 dargestellte Schaltung unterscheidet sich von der Schaltung gemäß Fig. 1 im wesentlichen nur dadurch, daß die Basis des Transistors T₂ durch einen Informationsspeicher M in Form eines Flip-Flop wahlweise mit der Spannungsquelle (+) oder mit Masse verbindbar ist. Das Flip-Flop wird beim Schließen des Zündschalters ZS gesetzt und damit die Basis des Transistors T₂ mit der Spannungsquelle verbunden, sodaß die Motoren M, und M₂ durch Betätigen der Betriebsschalter S, und S₂ eingeschaltet werden können. Wird nun der Zündschalter ZS geöffnet, also die Zündung ausgeschaltet, so bleibt das Flip-Flop gesetzt und der Transistor T₂ leitend, sodaß die Relaiswicklung RW in der vorstehend im Zusammenhang mit Fig. 1 beschriebenen Weise dann von Strom durchflossen wird, wenn einer der Betriebsschalter Sₗ, S₂ betätigt wird. Wenn nun eine Fahrzeugtür geöffnet wird, so wird der Türkontaktschalter TK geschlossen, wodurch der Informationsspeicher M gelöscht und die Basis des Transistors T₂ mit Masse verbunden wird. Damit ist der Transistor T₂ gesperrt, was, wie ebenfalls vorher beschrieben, zur Folge hat, daß der Stromkreis der Relaiswicklung RW unterbrochen und der Relaiskontakt R geöffnet wird, sodaß keiner der Motoren Mᵢ, M₂ durch Betätigung des zugehörigen Betriebsschalters S, oder S₂ eingeschaltet werden kann. Dies ist erst dann wieder möglich, wenn der Zündschalter ZS geschlossen wird, das erst dadurch das Flip-Flop wieder gesetzt wird. Wie bei der Schaltung gemäß Fig. 1 fließt auch bei geschlossenem Zündschalter ZS oder geschlosenem Türkontaktschalter TK nur ein geringer Betriebsstrom, solange keiner der Betriebsschalter betätigt wird.

In verschiedenen Staaten besteht die Bestimmung, daß der Motor M, oder M₂ durch Betätigen seines Betriebsschalters S, bzw. S₂ eingeschaltet werden kann, solange eine Fahrzeugtür geöffnet ist, daß jedoch ein derartiges Einschalten dann nicht mehr möglich sein darf, wenn die betreffende Tür wieder geschlossen ist. Für diesen Fall ist der Informationsspeicher M so ausgebildet, daß er nach dem Setzen durch Schließen des Zündschalters ZS auch nach Öffnen des Zündschalters ZS und nach Öffnen der Tür, 'also Schließen des Türkontaktschalters TK, gesetzt bleibt und erst nach dem Wiederschließen der Tür durch Öffnen des Türkontaktschalters TK gelöscht wird, sodaß der Transistor T₂ sperrt und damit der Stromkreis der Relaiswicklung RW durch den Transistor T, auch bei Betätigung eines Betriebsschalters S, oder S₂ nicht mehr geschlossen werden kann. Dies ist vielmehr erst dann wieder möglich, wenn der Zündschalter ZS geschlossen ist.

## Patentansprüche

1. Schaltungsanordnung für den Antrieb eines verschiebbaren Bauteils in einem Kraftfahrzeug, insbesondere eines Fensters durch einen Elektromotor, der über einen in Reihe mit einem Relaiskontakt (R) liegenden Betriebsschalter (Sᵢ, S₂) mit einer Spannungsquelle verbindbar ist, wobei die Stromversorgung der Relaiswicklung (RW) vom Zündschalter (ZS) geschaltet werden kann und ein von einer Fahrzeugtür betätigbarer Türkontaktschalter (TK) vorgesehen ist, gekennzeichnet durch folgende Merkmale :
- im Stromkreis der Relaiswicklung (RW) ist ein Transistor (T,) angeordnet, dessen Basis mit dem Ausgang eines ersten Komparators (20) verbunden ist
- der nicht invertierende Eingang des ersten Komparators (20) ist mit dem Ausgang eines zweiten Komparators (22) und der invertierende Eingang des ersten Komparators ist wahlweise durch Schließen des Zündschalters (ZS) oder durch Betätigen des Türkontaktschalters (TK) oder durch einen Informationsspeicher (M), der durch Schließen des Zündschalters (ZS) gesetzt und durch Betätigen des Türkontaktschalters (TK) gelöscht wird, mit Masse verbindbar.
- der invertierende Eingang des zweiten Komparators (22) ist bei geschlossenem Betriebsschalter (S, und/oder S₂) mit Masse und bei offenem Betriebsschalter über einen Widerstand

(30) mit der Spannungsquelle und der nicht invertierende Eingang ist mit einer Referenzspannungsquelle verbunden
- es ist ein die Basis des Transistors (T,) zeithaltend beeinflussendes RC-Glied (36, 38) vorgesehen.

2. Schaltungsanordnung nach Anspruch 1, dadurch gekennzeichnet, daß das RC-Glied (36, 38) an den nicht invertierenden Eingang des ersten Komparators (20) angeschlossen ist.

3. Schaltungsanordnung nach Anspruch 1, dadurch gekennzeichnet, daß der invertierende Eingang des ersten Komparators (20) mit Masse (14) über einen Transistor (T₂) verbindbar ist, dessen Basis durch Betätigen des Zündschalters (ZS) mit einer Spannungsquelle verbunden wird.

4. Schaltungsanordnung nach Anspruch 1, dadurch gekennzeichnet, daß der Informationsspeicher (M) ein Flip-Flop ist und daß der invertierende Eingang des ersten Komparators (20) mit Masse (14) über einen Transistor (T₂) verbindbar ist, dessen Basis über das gesetzte Flip-Flop mit einer Spannungsquelle und über das gelöschte Flip-Flop mit Masse verbindbar ist.

## Claims

1. A circuit for operating a displaceable component in a motor vehicle in particular a window by means of an electric motor which is connected to a voltage source by means of an operating switch (S₁, S₂) in series with a contact (R) of a relay the current supply of the relay coil (RW) being controlled by the ignition switch (ZS), and a door contact switch (TK) operable by a vehicle door, characterized by the following features :
- a transistor (T₁) is provided in the circuit of the relay coil (RW) whose base is connected with the output of a first comparator (20),
- the noninverting input of the first comparator (20) is connected with the output of a second comparator (22) and the inverting input of the first comparator is selectively grounded by closing the ignition switch (ZS) or by actuating the door contact switch (TK) or by an information memory (M) which is set by closing the ignition switch (ZS) and is cleared by actuating the door contact switch (TK),
- the inverting input of the second comparator (22) is connected to ground when the operating switch (S₁ and/or S₂) is closed, and is connected to the voltage source by means of a resistor (30) when the operating switch is open, and the noninverting input is connected with a reference voltage source,
- a RC circuit (36, 38) is provided which influences the base of the transistor (Tᵢ) in a time- delaying manner.

2. The circuit according to claim 1, characterized in that the RC circuit (36, 38) is connected with the noninverting input of the first comparator (20).

3. The circuit according to claim 1, characterized in that the inverting input of the first comparator (20) is connectable with ground by means of a transistor (T₂) whose base is connected to a voltage source by operating the ignition switch (ZS).

4. The circuit according to claim 1, characterized in that the information memory (M) is a flip-flop, and that the inverting input of the first comparator (20) is connectible to ground by a transistor (T₂) whose base is connectible to a voltage source through the set flip-flop and to ground through the cleared flip-flop.

## Revendications

1. Circuit de commande d'un élément mobile sur une voiture automobile, en particulier d'une glace commandée par un moteur électrique, ce dernier pouvant être relié à une source de tension par l'intermédiaire d'un commutateur (Si, S₂) monté en série avec un contact de relais (R) ; à noter que l'alimentation en courant de l'enroulement du relais' (RW) peut être assurée par le contacteur d'allumage (ZS) et qu'il a été prévu un contacteur de porte (TK) actionné par une porte du véhicule. L'invention est caractérisée par les points suivants :
- Dans le circuit de l'enroulement du relais (RW) est monté un transistor (Tᵢ) dont la base est reliée à la sortie d'un premier comparateur (20).
- L'entrée non inverseuse du premier comparateur (20) peut être reliée à la sortie d'un deuxième comparateur (22) et l'entrée inverseuse du premier comparateur peut être reliée à la masse - au choix - ou par la fermeture du contacteur d'allumage (ZS) ou par l'actionnement du contacteur de porte (TK) ou encore par une mémoire d'information (M) qui est mise en circuit par la fermeture du contacteur d'allumage (ZS) et effacée par l'actionnement du contacteur de porte (TK).
- Lorsque le commutateur (S, et/ou S₂) est fermé, l'entrée inverseuse du deuxième comparateur est reliée à la masse ; lorsque le commutateur est ouvert, elle est reliée à la source de tension par l'intermédiaire d'une résistance (30). L'entrée non inverseuse est reliée à une source de tension de référence.
- Il a été prévu un circuit RC (36, 38) qui influence la base du transistor (T,) de façon retardée.

2. Circuit suivant la revendication 1, caractérisé par le fait que le circuit RC (36, 38) est relié à l'entrée non inverseuse du premier comparateur (20).

3. Circuit suivant la revendication 1, caractérisé par le fait que l'entrée inverseuse du premier comparateur (20) peut être reliée à la-masse (14) par l'intermédiaire d'un transistor (T₂) dont la base est reliée à une source de tension au moment où le contacteur d'allumage (ZS) est actionné.

4. Circuit suivant la revendication 1, caractérisé par le fait que la mémoire d'information (M) est un flip-flop et que l'entrée inverseuse du premier comparateur (20) peut être reliée à la masse (14) par l'intermédiaire d'un transistor (T2) dont la base peut être reliée à une source de tension par l'intermédiaire du flip-flop en circuit et à la masse par l'intermédiaire du flip-flop effacé.
